# EUROPÄISCHE PATENTSCHRIFT

(11) **EP 4 400 260 B1**
(45) Veröffentlichungstag und Bekanntmachung des Hinweises auf die Patenterteilung: **25.02.2026**
(21) Anmeldenummer: 23151706.1
(22) Anmeldetag: 16.01.2023
(51) Int. Cl.: B25B 1/02, B25B 1/08

(54) **SPANN- ODER GREIFVORRICHTUNG UND VERFAHREN ZUM GREIFEN ODER VERSPANNEN EINES WERKSTÜCKS**
CLAMPING OR GRIPPING DEVICE AND METHOD FOR GRIPPING OR CLAMPING A WORKPIECE
DISPOSITIF DE SERRAGE OU DE PRÉHENSION ET PROCÉDÉ DE PRÉHENSION OU DE SERRAGE D'UNE PIÈCE À USINER

(43) Veröffentlichungstag der Anmeldung: 17.07.2024
(73) Patentinhaber: SMW-AUTOBLOK Spannsysteme GmbH, 88074 Meckenbeuren (DE)
(72) Erfinder: MAURER, Eckhard, 88094 Oberteuringen (DE); MARQUART, Jürgen, 88677 Markdorf (DE)
(74) Vertreter: Christ, Niko

(56) Entgegenhaltungen:
- EP-A1- 2 548 681
- EP-A1- 3 175 942
- US-A1- 2012 119 451
- US-A1- 2016 158 848

## Beschreibung

Die vorliegende Erfindung betrifft eine Spann- oder Greifvorrichtung mit wenigstens einem vermittels eines elektrischen Kraftspanners betriebenen Spann- oder Greifmittel, wobei der Kraftspanner einen Elektromotor mit einer Antriebswelle, Kraftübertragungsmittel zur Verbindung der Antriebswelle mit dem wenigstens einen Spann- oder Greifmittel, sowie einen Kraftspeicher zur Vorspannung des wenigstens einen Spann- oder Greifmittels aufweist, wobei die Antriebswelle zwischen dem Elektromotor und den Kraftübertragungsmitteln eine Lagerhülse aufweist, gegenüber welcher der Elektromotor vermittels einer in einer Gewindehülse geführten Gewindespindel gegen eine Rückstellkraft des Kraftspeichers in Achsrichtung verschieblich gelagert ist, und wobei die Rückstellkraft des Kraftspeichers größer ist als eine für den Vortrieb der Spann- oder Greifmittel erforderliche Vortriebskraft, sowie ein entsprechendes Verfahren zum Greifen oder Verspannen eines Werkstücks mithilfe eines elektrischen Kraftspanners.

Eine solche Spann- oder Greifvorrichtung ist bereits aus der EP 2 548 681 A1 vorbekannt, die eine Vorrichtung gemäß dem Oberbegriff des Anspruchs 1 offenbart. Darüber hinaus ist auf die Schriften US 2016/158848 A1, US 2012/119451 A1 und EP 3 175 942 A1 hinzuweisen.

Ein Spannfutter mit Elektromotoren ist bereits aus der EP 3 059 036 A1 vorbekannt. Dort ist beschrieben, dass ein solches Spannfutter eine Mehrzahl von Spannbacken umfassen kann, welche ein Werkzeug mehrseitig halten und während der Bearbeitung, etwa durch einen Bearbeitungsroboter, abstützen. Hierbei ist auch vorgesehen, dass jeder der Spannbacken eine Kraftspeichereinrichtung zugeordnet sein kann, welche im Fall einer Lockerung der Spannbacke infolge von Vibrationen bei der Bearbeitung die Spannbacke kraftbeaufschlagt und eine zusätzliche Spannkraft bereitstellt.

Solche Kraftspeichereinrichtungen können hierbei jedoch lediglich auf solche Lockerungen reagieren, die nach dem Spannen der Spann- oder Greifvorrichtung auftreten können. Ein späteres Nachspannen ist jedoch nicht mehr möglich.

Während bei hydraulischen Spannvorrichtungen der Hydraulikspeicher die erforderliche Kraft zum Nachspannen bereitstellen kann, ist es bei der Verwendung eines Elektromotors erforderlich, diesen nach dem Verspannen außer Betrieb zu nehmen. Erst wenn ein so genanntes Safe-Torque-Off-Signal anliegt, kann mit der weiteren Bearbeitung des Werkstücks begonnen werden. Die Motorkraft steht folglich zum Nachspannen im Gegensatz zu einem noch anliegenden Hydraulikdruck bei einer hydraulischen Spannvorrichtung nicht mehr zur Verfügung, auch die rein mechanische Elastizität des Werkstücks ist hierfür nicht ausreichend.

Der vorliegenden Erfindung liegt daher die Aufgabe zu Grunde, eine elektrisch betriebene Spann- oder Greifvorrichtung zu schaffen, welche auch nach dem Anliegen eines Safe-Torque-Off-Signals Kraft zum Nachspannen des Werkstücks zwischen den Spann- oder Greifmitteln aufbringen kann.

Dies gelingt durch eine Spann- oder Greifvorrichtung gemäß den Merkmalen des unabhängigen Vorrichtungsanspruchs 1, sowie durch ein Verfahren zum Greifen oder Verspannen eines Werkstücks gemäß den Merkmalen des nebengeordneten Verfahrensanspruchs 12. Sinnvolle Ausgestaltungen einer solchen Vorrichtung oder eines solchen Verfahrens können den sich jeweils anschließenden abhängigen Ansprüchen entnommen werden.

Vorgesehen ist eine Spann- oder Greifvorrichtung mit wenigstens einem vermittels eines elektrischen Kraftspanners betriebenen Spann- oder Greifmittel, wobei der Kraftspanner einen Elektromotor mit einer Antriebswelle, Kraftübertragungsmittel zur Verbindung der Antriebswelle mit dem wenigstens einen Spann- oder Greifmittel, sowie einen Kraftspeicher zur Vorspannung des wenigstens einen Spann- oder Greifmittels aufweist. Diese ist erfindungsgemäß dadurch gekennzeichnet, dass die Antriebswelle zwischen dem Elektromotor und den Kraftübertragungsmitteln eine Lagerhülse aufweist, gegenüber welcher der Elektromotor vermittels einer in einer Gewindehülse geführten Gewindespindel gegen eine Rückstellkraft des Kraftspeichers in Achsrichtung verschieblich gelagert ist, wobei die Rückstellkraft des Kraftspeichers größer ist als eine für den Vortrieb der Spann- oder Greifmittel erforderliche Vortriebskraft.

Im Betrieb wird aufgrund dieser Anordnung der Elektromotor seine Antriebswelle antreiben, welche vermittels der Kraftübertragungsmittel eine Antriebskraft auf die Spann- oder Greifmittel überträgt. Im Fall eines Spannstocks können auf diese Weise Spannmittel betätigt werden, während bei anderen Anwendungen, etwa bei Greifarmen, Robotern und dergleichen mehr prinzipiell beliebige Konfigurationen betrieben werden können, bei denen wenigstens ein erstes Spann- oder Greifmittel gegenüber einem zweiten Spann- oder Greifmittel, oder ein einziges Spann- oder Greifmittel gegenüber einem Festlager verspannt wird. Auch ist es möglich, solche Spannmittel in einem Spannfutter anzuordnen, wobei im Fall einer paarweisen Anordnung von gegenüberliegenden Spannmitteln diese auch in größeren Zahlen, mithin zu zwei, vier oder sechs Spannmitteln Verwendung finden können. Soweit das Spannmittel nur einseitig betrieben wird, also kein gegenüberliegendes Spannmittel eingesetzt wird sondern vielmehr ein Spannfutter mit einer ungeraden Zahl von Spannmitteln realisiert wird, so wird ein Kraftspanner nur ein Spannmittel betreiben, während ein Kraftspanner bei gegenüberliegenden Spannmitteln wie in einem Spannstock zwei Spannmittel betätigen kann.

Die in der Antriebswelle angeordnete Lagerhülse dreht hierbei während des Zustellens der Spann- oder Greifmittel mit dem Elektromotor mit, da zunächst der Kraftspeicher für einen Reibschluss zwischen Gewindespindel und Gewindehülse sorgt. Erst wenn die Spann- oder Greifmittel in Anlage zu einem Werkstück geraten, wird die benötigte weitere Zustellkraft größer als die Haftreibungskraft zwischen Gewindespindel und Gewindehülse und die Gewindespindel schraubt sich aus der Gewindehülse heraus. Hierbei wird die aufgewendete Kraft des Motors, welcher hierfür nach Erreichen des Anschlags weiterdrehen muss, in den Kraftspeicher eingeleitet und spannt diesen.

Wird das Werkstück dann bearbeitet und erfolgt eine Lockerung in der Spann- oder Greifvorrichtung, was ein Zurückdrehen der Gewindespindel bewirken würde, so sorgt die Rückstellkraft des Kraftspeichers dafür, dass die Spindel sich nicht zurückdrehen kann, die Spann- oder Greifvorrichtung wird letztlich hierdurch nachgespannt.

Erfindungsgemäß ist weiter vorgesehen, dass die Gewindespindel als Steilgewindespindel ausgeführt ist, welche in einer Steilgewindehülse geführt ist. Eine solche Steilgewindespindel hat im Gegensatz zu üblichen Gewindespindeln eine besonders große Steigung. Die Steigung bezeichnet hierbei den Weg, den die Spindel in Längsrichtung zurücklegt, während sie sich einmal um ihre Achse dreht, also den Abstand zwischen zwei Gewindespitzen. In konkreter Ausgestaltung kann das Gewinde der Steilgewindespindel eine Steigung von 10 mm bis 80 mm, vorzugsweise von 30 mm bis 40 mm, höchst vorzugsweise von 35 mm aufweisen. Eine so starke Gewindesteigung bewirkt, dass selbst ein geringfügiges Drehen der Spindel zu einer starken Beaufschlagung des Kraftspeichers führt, so dass der Kraftspeicher eine große Kraft auf die Kraftübertragungsmittel ausüben kann.

Hierbei kann es weiter vorgesehen sein, dass die Gewindespindel mit dem Elektromotor wirkverbunden und die Gewindehülse in der Lagerhülse drehfest aufgenommen ist. Prinzipiell ist dies auch umgekehrt möglich, aber dies stellt die bevorzugte Ausgestaltung dar. Hierbei verlängert die Gewindespindel die Antriebsachse und die Lagerhülse kann gegenüber der Gewindespindel in Längsrichtung verschoben werden. Die Gewindehülse kann hierbei durch Reibschluss in der Lagerhülse im Klemmsitz gehalten sein, es ist aber vorteilhaft, die Gewindehülse zusätzlich, etwa durch Madenschrauben, an der Lagerhülse drehfest festzulegen, um auf diese Weise eine größere Kraftbeaufschlagung leisten zu können.

Mit besonderem Vorteil kann der Elektromotor zudem in seiner Endlage gebremst sein. Dies vermeidet ein Zurückdrehen des Elektromotors aufgrund der Federkraft des Kraftspeichers. Zudem können die Kraftübertragungsmittel vorteilhafterweise ein Getriebe umfassen, welches eine Anpassung der Konstruktion an eine vorteilhafte Drehzahl des Motors erlaubt.

In konkreter Ausgestaltung kann als Kraftspeicher wenigstens ein Federpaket aus wenigstens einer, vorzugsweise mehreren, Druckfedern, vorzugsweise Spiralfedern oder Gasdruckfedern, vorgesehen sein. Diese können vorzugsweise um den Elektromotor herum angeordnet sein und auf Federstiften aufgezogen sein, um ein seitliches Ausweichen bei Druckbelastung zu verhindern. Dabei kann der Elektromotor ein Motorgehäuse aufweisen, welches mit einer Motorplatte drehfest verbunden ist, wobei der Kraftspeicher einerseits an der Motorplatte und andererseits an dem Motorfestlager abgestützt ist. Hierdurch entsteht für die Federn des Kraftspeichers ein Käfig, so dass bei einem Verschieben des Motorgehäuses von der Lagerhülse weg die Motorplatte auf das ein Motorfestlager verschoben wird, die Federn keine Möglichkeit haben auszuweichen. Die Federstifte können hierbei an der Motorplatte befestigt sein, schlagen dann aber an dem Motorfestlager nur einseitig an, so dass sie durch das Motorfestlager hindurch der eingekoppelten Kraft ausweichen können.

Weiter kann das wenigstens eine Spann- oder Greifmittel mithilfe einer selbsthemmenden Trapezgewindespindel oder einer Kugelumlaufspindel angetrieben sein. Eine selbsthemmende Spindel erfordert die Überwindung eine höheren Haftreibungskraft um in Bewegung versetzt zu werden. Eine Lockerung von mit einer solchen Spindel angetriebenen Spann- oder Greifmitteln ist damit weiter erschwert.

Weiter vorgesehen ist ein Verfahren zum Greifen oder Verspannen eines Werkstücks mithilfe eines elektrischen Kraftspanners, welcher vermittels eines Elektromotors mit einer Antriebswelle, Kraftübertragungsmitteln zur Verbindung der Antriebswelle mit dem wenigstens einen Spann- oder Greifmittel, sowie einen Kraftspeicher zur Vorspannung des wenigstens einen Spann- oder Greifmittels wenigstens ein Spannmittel betätigt. Dieses ist erfindungsgemäß dadurch gekennzeichnet, dass die Antriebswelle zwischen dem Elektromotor und den Kraftübertragungsmitteln eine Lagerhülse aufweist, und der Elektromotor nach Erreichen eines Anschlags am Werkstück die Drehung fortsetzt, wobei vermittels einer innerhalb der Lagerhülse vorgesehenen und in einer Gewindehülse geführten Gewindespindel der Motor gegen eine Rückstellkraft des Kraftspeichers, welche größer ist als eine für den Vortrieb der Spann- oder Greifmittel erforderliche Vortriebskraft, in Achsrichtung verschoben wird.

Die vorstehend beschriebene Erfindung wird im Folgenden anhand eines Ausführungsbeispiels näher erläutert.

Es zeigen
- Figur 1: einen Spannstock mit einem ersten und einem zweiten Spannmittel, welcher mit einem Elektromotor über einen erfindungsgemäßen Kraftspanner betrieben wird in perspektivischer Darstellung,
- Figur 2: den Spannstock gemäß Figur 1 in einer seitlichen Schnittdarstellung,
- Figur 3: den Kraftspanner aus dem Spannstock gemäß Figur 2 in ungespanntem Zustand in perspektivischer Darstellung,
- Figur 4: den Kraftspanner gemäß Figur 3 in ungespanntem Zustand in seitlicher Schnittdarstellung,
- Figur 5: den Kraftspanner gemäß Figur 3 in gespanntem Zustand in seitlicher Schnittdarstellung, sowie
- Figur 6: den Kraftspanner gemäß Figur 3 in gespanntem Zustand in perspektivischer Darstellung.

Figur 1 zeigt eine Spannvorrichtung 1 in Form eines Spannstocks mit einem ersten Spannmittel 2 und einem zweiten Spannmittel 3, welche an einem Gehäuse 20 aufgenommen sind. Die beiden Spannmittel 2 und 3 sind an dem Gehäuse 20 längsverschieblich geführt und werden mithilfe einer Trapezgewindespindel 19, welche in der Schnittdarstellung gemäß Figur 2 dargestellt ist, spiegelbildlich zueinander betrieben. Figur 2 zeigt insoweit einen seitlichen Schnitt durch die Spannvorrichtung 1, in deren Gehäuse 20 das erste Spannmittel 2 mit dem zweiten Spannmittel 3 über die Trapezgewindespindel 19 verbunden sind. Die Trapezgewindespindel 19 weist von der Mitte aus spiegelbildlich verlaufende Gewindegänge auf, so dass sich in Abhängigkeit von der Drehrichtung der Trapezgewindespindel 19 die Spannmittel 2 und 3 entweder aufeinander zu oder voneinander weg bewegen. Die Trapezgewindespindel 19 weist im Bereich ihrer Mitte zudem einen Gewindeabschnitt auf, der mit Kraftübertragungsmitteln 17 des unterhalb der Spannmittel 2 und 3 angeordneten Kraftspanners kämmt. Über ein Gewinde 18 wird die Kraft eines Elektromotors 5 des Kraftspanners 4 letztlich auf die Trapezgewindespindel 19 und damit auf die Spannmittel 2 und 3 übertragen.

Figur 3 zeigt lediglich den Kraftspanner 4, welcher von seiner Unterseite her dargestellt ist. Der Elektromotor 5 verläuft hierbei zunächst durch ein Motorfestlager 7 hindurch, wobei er in diesem Motorfestlager 7 verschieblich gelagert ist. Eine drehfeste und kraftschlüssige Verbindung ist bei dem Elektromotor 5 an der Motorplatte 6 realisiert, welche dem Motorfestlager 7 gegenüberliegt. zwischen Motorplatte 6 und Motorfestlager 7 ist ein Federpaket 9 als Kraftspeicher angeordnet, welches vorliegend aus sechs Spiral-Druckfedern gebildet ist, welche mit Federstiften fixiert sind. Die Federstifte sind an der Motorplatte 6 befestigt und, die der Elektromotor 5 selbst, an dem Motorfestlager 7 gleitend gelagert, wobei die Federstifte einen Anschlag bilden, der einen größtmöglichen Abstand zwischen Motorplatte 6 und Motorfestlager 7 begrenzt.

Zwischen zwei Getriebewangen 14 sind als Kraftübertragungsmittel 17 Zahnräder angeordnet, welche über ein von einer Lagerwange 15 und einem Motorgegenlager 8 flankiertes Getriebe 18 mit der hier nicht gezeigten Antriebswelle 16 des Elektromotors 5 wirkverbunden sind. Durch die Getriebewangen 14 ist eine Lagerhülse 11 geführt, welche Teil der Antriebswelle 16 des Elektromotors 5 ist.

Die Lagerhülse 11 stellt ein zentrales Funktionselement dar, welches in Figur 4 näher erläutert ist. In dieser Schnittdarstellung ist zu erkennen, dass der Elektromotor 5 jenseits der Motorplatte 6 mit einer Gewindespindel 13 verbunden ist, welche in einer korrespondierenden Gewindehülse 12 aufgenommen ist. Bei der Gewindespindel 13 handelt es sich konkret um eine Steilgewindespindel mit einer Steigung von 35 mm, die Gewindehülse 12 weist ein entsprechendes Gegengewinde auf, so dass sich die Gewindespindel 13 durch eine relative Drehung zur Gewindehülse 12 aus dieser herausschrauben kann.

Eine solche Relativbewegung zwischen der Gewindespindel 13 und der Gewindehülse 12 wird zunächst durch Reibschluss verhindert. Dieser wird durch die Vorspannung des Federpakets 9 aufgebaut, welches den Elektromotor 5 in Richtung seiner Antriebswelle 16 drückt. Solange die Drehung des Elektromotors 5 eine Bewegung im Getriebe 18, eine Drehung der Kraftübertragungsmittel 17 und letztlich ein Verfahren der Spannmittel 2 und 3 bewirken kann und die Kraft hierfür geringer ist als der durch das Federpaket 9 verursachte Reibschluss zwischen Gewindespindel 13 und Gewindehülse 12, wird eine Relativbewegung zwischen Gewindespindel 13 und Gewindehülse 12 ausbleiben. Erst wenn die Spannmittel 2 und 3 an einen Anschlag geraten, etwa wenn sie ein Werkstück greifen, wird die benötigte Kraft für die Zustellung größer als der Reibschluss und die Gewindespindel 13 beginnt, sich in der Gewindehülse 12 zu drehen.

Diese Situation ist in Figur 5 gezeigt. Dort hat sich die Gewindespindel 13 bereits um einen gewissen Abstand aus der Gewindehülse 12 herausgeschraubt, wodurch die Motorplatte 6 in Richtung des Motorfestlagers 7 gedrückt wurde. Diese Verschiebung erfordert einen Druck auf das Federpaket 9, wodurch die hierfür erforderliche Kraft in dem Federpaket gespeichert wurde. Löst sich in dieser Situation, die auch perspektivisch in Figur 6 gezeigt ist, das Werkstück zwischen den Spannmitteln 2 und 3, so schiebt das Federpaket 9 nach und sorgt dafür, dass das Zurückdrehen der Gewindespindel 13 nur gegen die Kraft des Federpakets 9 möglich ist und dass allfällige Bewegungen hierdurch wieder ausgeglichen werden. Besonders vorteilhaft ist es dabei, wenn das Gewinde der Gewindespindel 13 als Steilgewinde ausgestaltet ist, so dass bereits eine geringe Drehung zu einer starken Federkraft führt, oder umgekehrt, dass die Feder an der Gewindespindel 13 mit einer großen Kraft angreifen kann.

Vorstehend beschrieben ist somit eine elektrisch betriebene Spann- oder Greifvorrichtung, welche auch nach dem Anliegen eines Safe-Torque-Off-Signals Kraft zum Nachspannen des Werkstücks zwischen den Spann- oder Greifmitteln aufbringen kann.

### BEZUGSZEICHENLISTE

- 1: Spannvorrichtung
- 2: erstes Spannmittel
- 3: zweites Spannmittel
- 4: Kraftspanner
- 5: Elektromotor
- 6: Motorplatte
- 7: Motorfestlager
- 8: Motorgegenlager
- 9: Federpaket
- 10: Motorgehäuse
- 11: Lagerhülse
- 12: Gewindehülse
- 13: Gewindespindel
- 14: Getriebewangen
- 15: Lagerwange
- 16: Antriebswelle
- 17: Kraftübertragungsmittel
- 18: Getriebe
- 19: Trapezgewindespindel
- 20: Gehäuse

## Patentansprüche

1. Spann- oder Greifvorrichtung (1) mit wenigstens einem vermittels eines elektrischen Kraftspanners (4) betriebenen Spann- oder Greifmittel (2,3), wobei der Kraftspanner einen Elektromotor (5) mit einer Antriebswelle (16), Kraftübertragungsmittel (17) zur Verbindung der Antriebswelle mit dem wenigstens einen Spann- oder Greifmittel, sowie einen Kraftspeicher (9) zur Vorspannung des wenigstens einen Spann- oder Greifmittels aufweist, **dadurch gekennzeichnet, dass** die Antriebswelle zwischen dem Elektromotor und den Kraftübertragungsmitteln eine Lagerhülse (11) aufweist, gegenüber welcher der Elektromotor vermittels einer in einer Gewindehülse (12) geführten Gewindespindel (13) gegen eine Rückstellkraft des Kraftspeichers in Achsrichtung verschieblich gelagert ist, und wobei die Rückstellkraft des Kraftspeichers größer ist als eine für den Vortrieb der Spann- oder Greifmittel erforderliche Vortriebskraft, wobei die Gewindespindel (13) als Steilgewindespindel ausgeführt ist, welche in einer Steilgewindehülse geführt ist.

2. Spann- oder Greifvorrichtung gemäß Anspruch 1, **dadurch gekennzeichnet, dass** die Steilgewindespindel ein Gewinde mit einer Steigung von 10 mm bis 80 mm, vorzugsweise von 30 mm bis 40 mm, höchst vorzugsweise von 35 mm aufweist.

3. Spann- oder Greifvorrichtung gemäß einem der vorhergehenden Ansprüche, **dadurch gekennzeichnet, dass** die Gewindespindel mit dem Elektromotor wirkverbunden und die Gewindehülse in der Lagerhülse drehfest aufgenommen ist.

4. Spann- oder Greifvorrichtung gemäß einem der vorhergehenden Ansprüche, **dadurch gekennzeichnet, dass** der Elektromotor in seiner Endlage gebremst ist.

5. Spann- oder Greifvorrichtung gemäß einem der vorhergehenden Ansprüche, **dadurch gekennzeichnet, dass** die Kraftübertragungsmittel ein Getriebe (18) umfassen.

6. Spann- oder Greifvorrichtung gemäß einem der vorhergehenden Ansprüche, **dadurch gekennzeichnet, dass** als Kraftspeicher wenigstens ein Federpaket (9) aus wenigstens einer, vorzugsweise mehreren, Druckfedern, vorzugsweise Spiralfedern oder Gasdruckfedern, vorgesehen ist.

7. Spann- oder Greifvorrichtung gemäß einem der vorhergehenden Ansprüche, **dadurch gekennzeichnet, dass** der Elektromotor ein Motorgehäuse aufweist, welches mit einer Motorplatte (6) drehfest verbunden ist wobei der Kraftspeicher einerseits an der Motorplatte und andererseits an dem Motorfestlager (7) abgestützt ist.

8. Spann- oder Greifvorrichtung gemäß einem der vorhergehenden Ansprüche, **dadurch gekennzeichnet, dass** das wenigstens eine Spann- oder Greifmittel mithilfe einer selbsthemmenden Trapezgewindespindel oder einer Kugelumlaufspindel angetrieben ist.

9. Spann- oder Greifvorrichtung gemäß einem der vorhergehenden Ansprüche, **dadurch gekennzeichnet, dass** das wenigstens eine erste Spann- oder Greifmittel gegen ein Festlager verspannbar ist.

10. Spann- oder Greifvorrichtung gemäß einem der Ansprüche 1 bis 8, **dadurch gekennzeichnet, dass** das wenigstens eine erste Spann- oder Greifmittel gegen ein zweites verstellbares Spann- oder Greifmittel verspannbar ist.

11. Spann- oder Greifvorrichtung mit einem Futterkörper mit mehreren Paaren von verstellbaren Spann- oder Greifmitteln, welche jeweils paarweise gegenüberliegend angeordnet sind und jeweils paarweise von einem Kraftspanner betätigt sind.

12. Verfahren zum Greifen oder Verspannen eines Werkstücks mithilfe eines elektrischen Kraftspanners, welcher vermittels eines Elektromotors mit einer Antriebswelle, Kraftübertragungsmitteln zur Verbindung der Antriebswelle mit dem wenigstens einen Spann- oder Greifmittel, sowie einen Kraftspeicher zur Vorspannung des wenigstens einen Spann- oder Greifmittels wenigstens ein Spannmittel betätigt, **dadurch gekennzeichnet, dass** die Antriebswelle zwischen dem Elektromotor und den Kraftübertragungsmitteln eine Lagerhülse aufweist, und der Elektromotor nach Erreichen eines Anschlags am Werkstück die Drehung fortsetzt, und wobei vermittels einer innerhalb der Lagerhülse vorgesehenen und in einer Gewindehülse geführten Gewindespindel der Motor gegen eine Rückstellkraft des Kraftspeichers, welche größer ist als eine für den Vortrieb der Spann- oder Greifmittel erforderliche Vortriebskraft, in Achsrichtung verschoben wird, wobei es sich bei der Gewindespindel um eine Steilgewindespindel handelt, wobei durch eine geringe Zustellung ein großer Federweg erzeugt wird.

13. Verfahren gemäß Anspruch 13, **dadurch gekennzeichnet, dass** der Elektromotor nach dem Erreichen einer Endlage stromlos geschaltet wird.

## Claims

1. Clamping or gripping device (1) with at least one clamping or gripping means (2, 3) operated by means of an electric power clamp (4), wherein the power clamp comprises an electric motor (5) with a drive shaft (16), power transmission means (17) for connecting the drive shaft to the at least one clamping or gripping means, and a power accumulator (9) for preloading the at least one clamping or gripping means, **characterised in that**
the drive shaft has a bearing sleeve (11) between the electric motor and the force transmission means, relative to which the electric motor is mounted so as to be displaceable in the axial direction against a restoring force of the force accumulator by means of a threaded spindle (13) guided in a threaded sleeve (12), and wherein the restoring force of the energy storage device is greater than a propulsive force required for the propulsion of the clamping or gripping means, wherein
the threaded spindle (13) is designed as a steep-thread spindle which is guided in a steep-thread sleeve.

2. Clamping or gripping device according to claim 1, **characterised in that** the steep-thread spindle has a thread with a pitch of 10 mm to 80 mm, preferably 30 mm to 40 mm, most preferably 35 mm.

3. Clamping or gripping device according to one of the preceding claims, **characterised in that** the threaded spindle is operatively connected to the electric motor and the threaded sleeve is rotatably mounted in the bearing sleeve.

4. Clamping or gripping device according to one of the preceding claims, **characterised in that** the electric motor is braked in its end position.

5. Clamping or gripping device according to one of the preceding claims, **characterised in that** the power transmission means comprise a gearbox (18).

6. Clamping or gripping device according to one of the preceding claims, **characterised in that** at least one spring assembly
(9) comprising at least one, preferably several, compression springs, preferably coil springs or gas pressure springs, is provided as the force accumulator.

7. Clamping or gripping device according to one of the preceding claims, **characterised in that** the electric motor has a motor housing which is connected in a rotationally fixed manner to a motor plate (6), wherein the force accumulator is supported on the one hand on the motor plate and on the other hand on the motor fixed bearing (7).

8. Clamping or gripping device according to one of the preceding claims, **characterised in that** the at least one clamping or gripping means is driven by means of a self-locking trapezoidal threaded spindle or a recirculating ball screw.

9. Clamping or gripping device according to one of the preceding claims, **characterised in that** the at least one first clamping or gripping means can be clamped against a fixed bearing.

10. Clamping or gripping device according to one of claims 1 to 8, **characterised in that** the at least one first clamping or gripping means can be clamped against a second adjustable clamping or gripping means.

11. Clamping or gripping device with a chuck body with several pairs of adjustable clamping or gripping means, which are each arranged in pairs opposite each other and are each actuated in pairs by a power clamp.

12. Method for gripping or clamping a workpiece using an electric power clamp, which actuates at least one clamping means by means of an electric motor with a drive shaft, power transmission means for connecting the drive shaft to the at least one clamping or gripping means, and a power accumulator for preloading the at least one clamping or gripping means, **characterised in that** the drive shaft has a bearing sleeve between the electric motor and the power transmission means, and the electric motor continues to rotate after reaching a stop on the workpiece, and wherein the motor is displaced in the axial direction by means of a threaded spindle provided inside the bearing sleeve and guided in a threaded sleeve against a restoring force of the energy storage device, which is greater than a propulsive force required for the propulsion of the clamping or gripping means, wherein
the threaded spindle is a steep-thread spindle, whereby a large spring travel is generated by a small feed.

13. Method according to claim 13, **characterised in that** the electric motor is de-energised after reaching an end position.

## Revendications

1. Dispositif de serrage ou de préhension (1) comprenant au moins un moyen de serrage ou de préhension (2, 3) actionné au moyen d'un tendeur électrique (4), le tendeur à force comportant un moteur électrique (5) avec un arbre d'entraînement (16), des moyens de transmission de force (17) pour relier l'arbre d'entraînement au au moins un moyen de serrage ou de préhension, ainsi qu'un accumulateur de force (9) pour précontraindre le au moins un moyen de serrage ou de préhension, **caractérisé en ce que**
l'arbre d'entraînement comporte, entre le moteur électrique et les moyens de transmission de force, un manchon de palier (11) par rapport auquel le moteur électrique est monté de manière à pouvoir se déplacer dans le sens axial à l'encontre d'une force de rappel de l'accumulateur de force au moyen d'une broche filetée (13) guidée dans un manchon fileté (12), et la force de rappel de l'accumulateur de force étant supérieure à une force d'entraînement nécessaire pour l'entraînement des moyens de serrage ou de préhension,
la vis filetée (13) est réalisée sous forme de vis à filetage rapide, qui est guidée dans une douille à filetage rapide.

2. Dispositif de serrage ou de préhension selon la revendication 1, **caractérisé en ce que** la vis à filetage rapide présente un filetage avec un pas de 10 mm à 80 mm, de préférence de 30 mm à 40 mm, de préférence encore de 35 mm.

3. Dispositif de serrage ou de préhension selon l'une des revendications précédentes, **caractérisé en ce que** la vis filetée est reliée de manière fonctionnelle au moteur électrique et que la douille filetée est logée de manière solidaire en rotation dans la douille de palier.

4. Dispositif de serrage ou de préhension selon l'une des revendications précédentes, **caractérisé en ce que** le moteur électrique est freiné dans sa position finale.

5. Dispositif de serrage ou de préhension selon l'une des revendications précédentes, **caractérisé en ce que** les moyens de transmission de force comprennent un engrenage (18).

6. Dispositif de serrage ou de préhension selon l'une des revendications précédentes, **caractérisé en ce qu'**au moins un ensemble de ressorts (9) composé d'au moins un, de préférence plusieurs ressorts de compression, de préférence des ressorts hélicoïdaux ou des ressorts à gaz, est prévu comme accumulateur d'énergie.

7. Dispositif de serrage ou de préhension selon l'une des revendications précédentes, **caractérisé en ce que** le moteur électrique comporte un carter de moteur qui est relié de manière solidaire en rotation à une plaque de moteur (6), l'accumulateur de force étant soutenu d'une part par la plaque de moteur et d'autre part par le palier fixe du moteur (7).

8. Dispositif de serrage ou de préhension selon l'une des revendications précédentes, **caractérisé en ce que** le au moins un moyen de serrage ou de préhension est entraîné à l'aide d'une vis trapézoïdale autobloquante ou d'une vis à billes.

9. Dispositif de serrage ou de préhension selon l'une des revendications précédentes, **caractérisé en ce que** le au moins un premier moyen de serrage ou de préhension peut être serré contre un palier fixe.

10. Dispositif de serrage ou de préhension selon l'une des revendications 1 à 8, **caractérisé en ce que** le au moins un premier moyen de serrage ou de préhension peut être serré contre un deuxième moyen de serrage ou de préhension réglable.

11. Dispositif de serrage ou de préhension comprenant un corps de mandrin avec plusieurs paires
de moyens de serrage ou de préhension réglables, qui sont disposés par paires opposées et sont actionnés par paires par un dispositif de serrage à force.

12. Procédé pour saisir ou serrer une pièce à usiner à l'aide d'un dispositif de serrage électrique qui actionne au moins un moyen de serrage au moyen d'un moteur électrique avec un arbre d'entraînement, des moyens de transmission de force pour relier l'arbre d'entraînement au au moins un moyen de serrage ou de préhension, ainsi qu'un accumulateur d'énergie pour précontraindre le au moins un moyen de serrage ou de préhension, **caractérisé en ce que**
l'arbre d'entraînement comporte un manchon de palier entre le moteur électrique et les moyens de transmission de force, et le moteur électrique continue de tourner après avoir atteint une butée sur la pièce à usiner, et dans lequel, au moyen d'une vis filetée prévue à l'intérieur du manchon de palier et guidée dans un manchon fileté, le moteur est déplacé dans la direction axiale contre une force de rappel de l'accumulateur d'énergie, qui est supérieure à une force d'entraînement nécessaire pour l'entraînement des moyens de serrage ou de préhension,
la vis filetée est une vis à filetage rapide, une course de ressort importante étant générée par un faible réglage.

13. Procédé selon la revendication 13, **caractérisé en ce que** le moteur électrique est mis hors tension après avoir atteint une position finale.
